# EUROPÄISCHE PATENTANMELDUNG

(11) **EP 4 610 178 A1**
(43) Veröffentlichungstag der Anmeldung: **03.09.2025**
(21) Anmeldenummer: 24160415.6
(22) Anmeldetag: 29.02.2024
(51) Int. Cl.: B65B 3/00, B65B 7/28, B65B 31/02, B65B 43/46, B65B 43/52, B65B 65/00, B65B 65/02, B65B 43/54

(54) **AUTOMATISIERTE PRODUKTIONSEINRICHTUNG UND PRODUKTIONSLINIE**

(71) Anmelder: Rotzinger PharmaPack GmbH, 71332 Waiblingen (DE)
(72) Erfinder: Jansen, Frank, 47807 Krefeld (DE)
(74) Vertreter: Braunpat AG

(57) **Zusammenfassung**

Eine automatisierte Produktionseinrichtung weist wenigstens einer Fördereinrichtung (10) zum Fördern von Produkteinheiten (1) und wenigstens einer Be- und/oder Verarbeitungseinheit (20) zur Be- und/oder Verarbeitung von Produkteinheiten (1) auf. Die Fördereinrichtung (10) verläuft durch einen Arbeitsbereich (26) der wenigstens einen Be- und/oder Verarbeitungseinheit (20) und weist wenigstens eine Halteeinrichtung (16) zum lösbaren Halten wenigstens einer Produkteinheit (1) auf. Die wenigstens eine Be- und/oder Verarbeitungseinheit (20) weist eine Arbeitseinrichtung (22) zur Be- und/oder Verarbeitung einer Produkteinheit (1) und eine Antriebseinrichtung (24) zum Antrieb der Arbeitseinrichtung (22) auf. Die Be- und/oder Verarbeitungseinheit (20) weist eine Abschirmung zumindest zwischen der Antriebseinrichtung (24) und der Arbeitseinrichtung (22) auf, welche die Antriebseinrichtung (24) von der Arbeitseinrichtung (22) trennt. Eine Produktionslinie weist mehrere solcher Produktionseinrichtungen auf, die eine gemeinsame Fördereinrichtung (10) haben.

## Beschreibung

### Technisches Gebiet der Erfindung

Die vorliegende Erfindung betrifft eine automatisierte Produktionseinrichtung mit wenigstens einer Fördereinrichtung zum Fördern von Produkteinheiten und wenigstens einer Be- und/oder Verarbeitungseinheit zur Be- und/oder Verarbeitung von Produkteinheiten, sowie eine automatisierte Produktionslinie mit mehreren solcher Produktionseinrichtungen, insbesondere für die pharmazeutische Industrie und verwandte Gebieten.

### Stand der Technik

In der pharmazeutischen Industrie, und auch in der kosmetischen oder Lebensmittelindustrie, werden automatisierte Produktionslinien mit mehreren in Serie vorgesehenen Produktionseinrichtungen vorgesehen. Insbesondere werden Produktionslinien verwendet, bei welchen pharmazeutische, kosmetische oder Nahrungsmittelsubstanzen in einzelnen Produkteinheiten verpackt und als solches auf den Markt gebracht werden. Die Produkteinheiten werden von einer Fördereinrichtung automatisch zwischen den Produktionseinrichtungen transportiert und in einem Arbeitsbereich der Produktionseinrichtungen von diesen be- und/oder verarbeitet. Beispielsweise sind Be- und/oder Verarbeitungseinheiten zur Substanzzufuhr, Qualitätskontrolle, Reinigung von Substanzbehältern, Abfüllung, Wägung, Verschluss, Etikettierung, Verpackungen, etc. vorgesehen. Für den Transfer der Produkteinheiten ist die Fördereinrichtung mit Mitnehmern ausgestattet, welche entlang einer Förderstrecke der Fördereinrichtung angetrieben werden und dabei wenigstens eine Produkteinheit mitnehmen. Die Mitnehmer können z. B. als Schieber, Schalen, Greifer, Klemmen oder dergleichen ausgebildet sein. Die Mitnehmer erfassen beispielsweise einen Behälter zur Aufnahme von Substanzen, der entlang der Förderstrecke transportiert und an den einzelnen Produktionseinrichtungen be- oder verarbeitet wird.

Es bestehen strenge Hygieneanforderungen an die industrielle Herstellung und Bearbeitung von Pharma-, Kosmetik- und Lebensmittel-Substanzen. Insbesondere von Antriebseinrichtungen aber auch von anderen Bauelementen der Produktionseinrichtungen geht eine Gefahr der Verunreinigung durch Staub und Verlust von Arbeitsmitteln aus. Die für die jeweilige Branche geltenden Industriestandards werden kontinuierlich angepasst und deren Einhaltung ständig überprüft. Um einen ausreichenden Grad an Sauberkeit zu erreichen, ist es z. B. üblich, die Produktionsanlagen mit aggressiven Reinigungsmitteln zu säubern, womit ein Produktionsausfall für die Dauer der Reinigung und ein Risiko einer Kontamination durch die Reinigungsmittel einhergeht. Ferner müssen die Antriebseinrichtungen und falls nötig auch andere Einrichtungen der Produktionseinrichtungen so ausgestaltet sein, dass sie die Reinigung erleichtern und den Reinigungsmitteln standhalten.

Weiter ist es gängige Praxis zumindest Abschnitte der Produktionslinie in einem Reinraum anzuordnen, in dem die erforderlichen Hygienebedingungen eingehalten werden. Beispielsweise wird in dem Reinraum ein Überdruck erzeugt, um zu verhindern, dass Verunreinigungen in den Reinraum gelangen. Alternative kann ein Unterdruck erzeugt werden, wie es beispielsweise bei Gefahrstoffen der Fall ist, um ein Austreten der Stoffe zu verhindern. Substanzen und Behälter der Produkteinheiten werden im Reinraum von den Fördereinrichtungen transferiert und von Produktionseinrichtungen be- und verarbeitet. Anschliessend verlassen die fertigen Produkteinheiten den Reinraum. Die Aufrechterhaltung der notwendigen Hygienestandards für alle Einrichtungen des gesamten Produktionsabschnitts in einem Reinraum ist aufwendig, unter anderem da alle Baueinheiten der Einrichtungen im Reinraum untergebracht sind; auch solche, welche die hygienische Atmosphäre im Reinraum nicht gefährden. Im Fall von Störungen der Produktionslinie muss der gesamte Abschnitt gestoppt werden, wodurch es wiederum zu Produktionsausfällen kommen kann.

Es ist daher eine Aufgabe der vorliegenden Erfindung eine automatisierte Produktionseinrichtung und eine automatisierte Produktionslinie zu schaffen, welche Verunreinigungen von Produkteinheiten bei der Be- und/oder Verarbeitung vermeiden, einen einfachen Aufbau aufweisen, flexibel ausgestaltet sind, eine Cross-Kontamination zwischen verschiedenen Be- und/oder Verarbeitungseinheit, insbesondere durch Antriebseinrichtungen der Einheiten, unterbinden und die Einhaltung von Hygienestandards unterstützen.

### Zusammenfassung der Erfindung

Diese Aufgabe wird von der Erfindung durch eine automatisierte Produktionseinrichtung nach Anspruch 1 und eine automatisierte Produktionslinie nach Anspruch 10 gelöst. Vorteilhafte Ausgestaltungen und Ausführungsbeispiele sind in den abhängigen Ansprüchen beschrieben.

Eine automatisierte Produktionseinrichtung nach der vorliegenden Erfindung weist wenigstens eine Fördereinrichtung zum Fördern von Produkteinheiten und wenigstens eine Be- und/oder Verarbeitungseinheit zur Be- und/oder Verarbeitung von Produkteinheiten auf. Die wenigstens eine Be- und/oder Verarbeitungseinheit weist eine Arbeitseinrichtung zur Be- und/oder Verarbeitung einer Produkteinheit und eine Antriebseinrichtung zum Antrieb der Arbeitseinrichtung auf. Die Fördereinrichtung verläuft durch einen Arbeitsbereich der wenigstens einen Be- und/oder Verarbeitungseinheit, so dass eine Produkteinheit im Arbeitsbereich von der Be- und/oder Verarbeitungseinheit be- und/oder verarbeitet werden kann. Weiter weist die Fördereinrichtung wenigstens eine Halteeinrichtung zum lösbaren Halten wenigstens einer Produkteinheit auf, die entlang einer Förderrichtung beweglich an der Fördereinrichtung vorgesehen sind und von der Fördereinrichtung durch den Arbeitsbereich bewegt werden. Erfindungsgemäss weist die Be- und/oder Verarbeitungseinheit eine Abschirmung zumindest zwischen der Antriebseinrichtung und der Arbeitseinrichtung auf, welche die Antriebseinrichtung von der Arbeitseinrichtung trennt, so dass von der Antriebseinrichtung ausgehende Verunreinigungen vor der Arbeitseinrichtung zurückgehalten werden können. Vorzugsweise ist auch eine Abschirmung zwischen der Arbeitseinrichtung und weiteren Betriebseinrichtungen der Be- und/oder Verarbeitungseinheit vorgesehen, wie etwa eine Zufuhreinrichtung für Substanzen oder Verpackungsmaterialien.

Vorteilhaft sind zumindest die Antriebseinrichtung und die Arbeitseinrichtung als getrennte Baueinheiten ausgebildet, die beabstandet zueinander in der Be- und/oder Verarbeitungseinheit angeordnet sind. Ein Antriebsstrang der Antriebseinrichtung, der zum Betrieb der Arbeitseinrichtung an diese anschliesst, kann durch oder um die Abschirmung geführt sein. Weitere Betriebseinrichtungen der Be- und/oder Verarbeitungseinheit können ebenso als Baueinheiten vorgesehen sein, die zur Arbeitseinrichtung beabstandet sind. Vorteilhaft ist die Antriebseinrichtung höher gelegen als die Arbeitseinrichtung, vorzugsweise ist sie vertikal über der Arbeitseinrichtung, bzw. dem Arbeitsbereich, angeordnet. Weitere Betriebseinrichtungen der Be- und/oder Verarbeitungseinheit können ebenfalls höher als die Arbeitseinrichtung gelegen sein.

Die Abschirmung, die sich zwischen der Antriebseinrichtung und der Arbeitseinrichtung erstreckt, verhindert, dass Verunreinigungen wie Staub, Mikropartikel oder andere Absonderungen von der Antriebseinrichtung in den Arbeitsbereich eindringen und eine von der Fördereinrichtung herangeführte Produkteinheit verunreinigen. Dennoch bleibt ein Umfeld um die Produkteinheit, die Fördereinrichtung und andere Bereiche der Produktionseinrichtung leicht zugänglich. Störungen können gezielt analysiert und behoben werden, ohne dass andere Betriebseinrichtungen der Produktionseinrichtung beeinträchtigt werden. Die Abschirmung bietet eine einfache und kostengünstige Lösung, um die Sauberkeit im Arbeitsbereich zu gewährleisten.

In einer Ausführungsform der Produktionseinrichtung nach der Erfindung umschliesst die Abschirmung die Antriebseinrichtung zumindest Grösstenteils. Das heisst, die Abschirmung deckt einen unteren Bereich der Antriebseinrichtung, der zur Arbeitseinrichtung, bzw. dem Arbeitsbereich hin ausgerichtet ist, sowie seitliche Bereiche der Antriebseinrichtung ab. Ein oberer Bereich der Antriebseinrichtung kann zumindest teilweise frei von der Abschirmung sein, beispielsweise um einen Zugang zur Antriebseinrichtung für Wartung und Einstellung der Antriebseinrichtung zu lassen. Die Abschirmung kann dabei aus geschlossenen Flächen bestehen. Gitterflächen sind nicht geeignet, da Verunreinigungen durch Zwischenräume des Gitters hindurchtreten könnten.

In einer bevorzugten Ausführungsform der Produktionseinrichtung nach der Erfindung ist die Abschirmung als Gehäuse ausgebildet, das die Antriebseinrichtung an allen Seiten umgibt. Dabei kann das Gehäuse einen oder mehrere Durchgänge für Zuleitungen oder Ableitungen aufweisen, wie etwa für elektrische Leitungen oder andere Anschlüsse. Weiter kann das Gehäuse einen Zugang aufweisen, der verschliessbar ist, beispielsweise mit einer Tür oder abnehmbaren Abdeckung. Der Zugang kann beispielsweise für Wartungs- oder Versorgungsarbeiten an der Antriebseinrichtung geöffnet werden.

In einer vorteilhaften Ausführungsvariante der Produktionseinrichtung ist eine Pumpeneinrichtung zur Erzeugung eines Unterdrucks um die Antriebseinrichtung vorgesehen. Insbesondere kann die Pumpeneinrichtung an das Gehäuse angeschlossen sein und einen Unterdruck in einem Innenraum des Gehäuses erzeugen. Hierfür kann eine Saugleitung an einen Zugang des Gehäuses angeschlossen sein. Verunreinigungen von der Antriebseinrichtung werden von der Pumpeneinrichtung abgesaugt. Gleichzeitig verbleibt der Arbeitsbereich der Arbeitseinrichtung ohne Unterdruck, so dass die Be-und/oder Verarbeitung nicht beeinträchtigt wird. Weiter kann ein elektrischer Anschluss zur elektrischen Versorgung der Antriebseinrichtung durch einen Zugang im Gehäuse vorgesehen sein. Beispielsweise können Verkabelungen zur Elektrifizierung der Antriebseinrichtung oder von Antriebshilfseinrichtungen, wie Sensoren, oder zur Steuerung der Antriebseinrichtung vorgesehen sein. Der Zugang in das Gehäuse ist möglichst luftdicht abgedichtet, um den Unterdruck aufrecht zu erhalten.

In einer Ausführungsform der Produktionseinrichtung nach der Erfindung ist eine Steuereinrichtung zur automatischen Steuerung zumindest der Antriebseinrichtung vorgesehen und an die Antriebseinrichtung angeschlossen. Beispielsweise kann die Steuereinrichtung über ein kabelloses Netzwerk angeschlossen sein, sodass Antriebs- bzw. Steuersignale über das Netzwerk an die Antriebseinrichtung und auch an andere Betriebseinrichtungen der Produktionseinrichtung übermittelt werden können. Alternativ kann die Steuereinrichtung durch eine Verkabelung, die durch das Gehäuse führt, mit der Antriebseinrichtung verbunden sein, wie oben beschrieben.

In einer weiteren Ausführungsform der Produktionseinrichtung nach der Erfindung ist eine Sensorik mit wenigstens einem Sensor zur Messung einer Temperatur und/oder eines Drucks im Gehäuse vorgesehen. Die Sensorik kann die physikalischen Bedingungen im Gehäuse überwachen und ein Statussignal an die Steuereinrichtung liefern, die wiederum die Antriebseinrichtung, bzw. die gesamte Produktionseinrichtung in Abhängigkeit der Bedingungen im Gehäuse steuern kann. Die Sensorik kann beispielsweise über das kabellose Netzwerk oder über eine Verkabelung durch das Gehäuse mit der Steuereinrichtung verbunden sein. Analog können weitere Betriebseinrichtungen mit einer Sensorik versehen sein und ihren Status per Statussignal an die Steuereinrichtung melden.

Nach einem weiteren Aspekt der vorliegenden Erfindung ist eine automatisierte Produktionslinie vorgesehen, die mehrere Produktionseinrichtungen mit einer Abschirmung zumindest zwischen der Antriebseinrichtung und der Arbeitseinrichtung, wie oben beschrieben, umfasst. Erfindungsgemäss sind Fördereinrichtungen der mehreren Produktionseinrichtungen als eine gemeinsame Fördereinrichtung vorgesehen. In der Produktionslinie können Produkteinheiten mittels der Fördereinrichtung von einem Arbeitsbereich einer Be- und/oder Verarbeitungseinheit in den Arbeitsbereich einer nachfolgenden Be- und/oder Verarbeitungseinheit gefördert werden.

Vorteilhaft kann dabei jede Produktionseinrichtung eine unabhängige Abschirmung, insbesondere ein unabhängiges Gehäuse, zumindest für die zugehörige Antriebseinrichtung aufweisen. Damit sind die Produkteinheiten zwischen den Produktionseinrichtungen zugänglich, beispielsweise für eine Qualitätskontrolle oder zusätzliche Bearbeitungsschritte.

In einer Ausführungsvariante der automatisierten Produktionslinie nach der Erfindung ist eine Pumpeneinrichtung gemeinsam für mehrere Gehäuse von mehreren Be- und/oder Verarbeitungseinheit von mehreren Produktionseinrichtungen vorgesehen. Die Pumpeneinrichtung kann sich beispielsweise mit einem gemeinsamen Saugkanal über mehrere Produktionseinrichtungen erstrecken, der für jede Be- und/oder Verarbeitungseinheit einen Sauganschluss aufweist. Im Umfeld der Antriebseinrichtungen der Produktionseinrichtungen können somit die gleichen Bedingungen eingestellt werden.

Ferner kann die automatisierte Produktionslinie eine Steuereinheit aufweisen, welche die Fördereinrichtung in Abhängigkeit von Bedingungen in wenigstens einem der Gehäuse von wenigstens einer Be- und/oder Verarbeitungseinheit der mehreren Produktionseinrichtungen steuert. Die Steuereinheit kann beispielsweise einen Computer mit einem Steueralgorithmus, eine Eingabeeinheit, wie etwa eine Tastatur, einen Bildschirm, eine Empfangseinheit zum Empfangen von Statussignalen der Sensorik und dergleichen zur automatischen notwendige Bauelemente umfassen.

Zusammenfassend erlaubt es eine automatisierte Produktionseinrichtung und eine automatisierte Produktionslinie nach der Erfindung einen Sauberkeits- und Hygienestatus der Produktionseinrichtungen, bzw. der Arbeitsbereiche der Be- und/oder Verarbeitungseinheiten, aufrecht zu erhalten und individuell und flexibel zu einzustellen. Die Abschirmungen zwischen Antriebseinrichtung und Arbeitseinrichtung stellen eine einfache bauliche Massnahme da, die zuverlässig Verunreinigungen von Arbeitsbereichen der Produktionseinrichtungen fernhalten. Eine Abschirmung in Form eines Gehäuses schützt nicht nur die Produkteinheiten an der Fördereinrichtung, sondern ermöglicht auch eine Versorgung und Überwachung der Antriebseinrichtungen unabhängig von anderen Einrichtungen. Wie eingangs erwähnt, sind individuelle Abschirmungen, bzw. Gehäuse, auch bei anderen Betriebseinrichtungen der Produktionseinrichtungen und der Produktionslinie vorteilhaft einsetzbar.

Die Erfindung wurde anhand von Ausführungsformen dargestellt. Die einzelnen technischen Merkmale einer Ausführungsform können durchaus auch in Kombination mit einer anderen Ausführungsform mit den dargelegten Vorteilen verwendet werden. Die Beschreibung der erfindungsgemässen technischen Merkmale ist daher nicht auf die jeweilige Ausführungsform beschränkt.

### Kurzbeschreibung der Zeichnungen

Eine vorteilhafte Ausführungsform der automatisierten Produktionseinrichtung und der automatisierten Produktionslinie nach der Erfindung wird im Folgenden anhand der Figuren dargestellt, die lediglich zur Erläuterung dienen und nicht einschränkend auszulegen sind. Aus den Figuren offenbar werdende Merkmale der Erfindung sollen einzeln und in jeder Kombination als zur Offenbarung der Erfindung gehörend betrachtet werden. In den Figuren zeigen:
- Fig. 1: eine drei-dimensionale Ansicht einer Ausführungsform einer Produktionseinrichtung nach der vorliegenden Erfindung,
- Fig. 2: eine seitliche Ansicht der Produktionseinrichtung aus Figur 1 mit einer von links nach rechts verlaufenden Förderstrecke für Produkteinheiten,
- Fig. 3: eine seitliche Ansicht der Produktionseinrichtung aus Figur 1 mit einer in die Zeichenebene verlaufenden Förderstrecke, und
- Fig. 4: eine beispielhafte Darstellung einer automatisierten Produktionslinie nach der Erfindung mit zwei Produktionseinrichtungen.

### Bevorzugte Ausführungsform der Erfindung

Im Folgenden werden bestimmte Bezeichnungen aus praktischen Gründen verwendet und sind nicht einschränkend zu verstehen. Beispielsweise bezeichnen die Wörter "rechts", "links", "unten" und "oben" Richtungen in den Figuren, auf die Bezug genommen wird. Die Ausdrücke "innerhalb", "ausserhalb" "unterhalb", "oberhalb", "links", "rechts" oder ähnliche können zur Beschreibung der Anordnung oder Bewegung bezeichneter Bauteile relativ zueinander wie in den Figuren dargestellt verwendet werden. Derartige räumliche Relativangaben umfassen auch andere Positionen und Ausrichtungen als diejenigen, die in den Figuren gezeigt sind.

Figur 1 zeigt eine Ausführungsform einer Produktionseinrichtung nach der vorliegenden Erfindung mit einer Fördereinrichtung 10 zum Fördern einer Produkteinheit 1 und einer Be- und/oder Verarbeitungseinheit 20 zur Be- und/oder Verarbeitung der Produkteinheit 1. Die Fördereinrichtung 10 ist als umlaufende Fördereinrichtung ausgebildet, die zwei parallel verlaufende langgestreckte Fördersegmente 12 aufweist, die durch Umlenksegmente 14 verbunden sind. Die Fördereinrichtung weist wenigstens eine beweglich gelagerte Halteeinrichtung 16 auf, die von der Fördereinrichtung entlang der Fördersegmente 12 und 14 bewegt wird. Die Halteeinrichtung 16 ist als Greifer ausgebildet, der die Produkteinheit 1 lösbar erfasst. Die Be- und/oder Verarbeitungseinheit 20 weist eine Arbeitseinrichtung 22 zur Be- und/oder Verarbeitung der Produkteinheit 1 und eine Antriebseinrichtung 24 zum Antrieb der Arbeitseinrichtung 22 auf. Die Arbeitseinrichtung 22 definiert einen Arbeitsbereich 26 (siehe Figur 2), in dem die Produkteinheit 1 be- und/oder verarbeitet wird. Die Fördereinrichtung 10, insbesondere das langgestreckte Fördersegment 12, verläuft durch den Arbeitsbereich 26 der Be- und/oder Verarbeitungseinheit 20. Zwischen der Antriebseinrichtung 24 und der Arbeitseinrichtung 22 ist eine Abschirmung in Form eines Gehäuses 30 vorgesehen, welche die Antriebseinrichtung von der Arbeitseinrichtung trennt. Das Gehäuse 30 umgibt die Antriebseinrichtung 24 an allen Seiten, so dass die Antriebseinrichtung 24 im Gehäuse 30 eingeschlossen ist. An das Gehäuse 30 ist eine Pumpeneinrichtung mittels einer Saugleitung 42 an das Gehäuse 30 angeschlossen und erzeugt einen Unterdruck um die Antriebseinrichtung im Gehäuse 30.

In Figur 2 ist ein Ausschnitt der Produktionseinrichtung von einer Seite derart gezeigt, dass eine Produkteinheit 7 in einer Halteeinrichtung 76 entlang des Fördersegments 12 in einer Förderrichtung von links nach rechts in der Bildebene gefördert wird. In der dargestellten Ansicht ist die Produkteinheit 7 noch vor dem Arbeitsbereich 26 gezeigt. Die Antriebseinrichtung 24, die in dem Gehäuse 30 vorgesehen ist, ist oberhalb der Arbeitseinrichtung 22 beabstandet zu dieser angeordnet. Ein Antriebsstrang 25 tritt an einer Unterseite des Gehäuses 30 durch dieses hindurch und schliesst an die Arbeitseinrichtung 22 an, um diese anzutreiben. Der Durchgang des Antriebsstrangs 25 ist luftdicht verschlossen. In dem gezeigten Beispiel ist die Be- und/oder Verarbeitungseinheit als Verschliesseinheit zum Verschliessen der Produkteinheit 7 ausgebildet. Mit der Verschliesseinheit können z. B. Verschlüsse, Aufsätze oder Einsätze, beispielsweise in Form von Pumpen, Stopfen, Kappen, Messbechern, Aktuatoren oder dergleichen, aufgesetzt, verschraubt, verkrimpt, aufgebördelt, rolliert oder aufgeprellt werden. Die Arbeitseinrichtung 22 weist zwei parallel nebeneinander angeordnete Arbeitsköpfe 23 auf, die mittels der Antriebseinrichtung 24 an die Produkteinheit 7 herangeführt werden können. Analog ist es möglich drei, vier oder auch mehr Arbeitsköpfe vorzusehen.

Weiter ist ein Kanal 42 an das Gehäuse 30 angeschlossen und dient für die Zuleitung elektrischer Kabel zur Energieversorgung der Antriebseinrichtung 24 und für Kabel einer Steuereinrichtung zur Steuerung der Antriebseinrichtung 24. Ferner dient der Kanal 42 als Saugleitung, um einen Unterdruck im Gehäuse zu erzeugen. In Förderrichtung vor der Arbeitseinrichtung 22 ist eine weitere Betriebseinrichtung 50 vorgesehen. Die Betriebseinrichtung 50 dient dazu, Verschliesselemente, wie Kappen, Stopfen, Pumpen, Messbecher, etc. der Arbeitseinrichtung 22 zuzuführen. Das Gehäuse 30 ist in einer Aufhängung 28 gehalten.

In Figur 3 ist eine Ansicht der Produktionseinrichtung von einer Seite derart gezeigt, dass die Förderrichtung in die Zeichenebene hinein verläuft. Daraus wird ersichtlich, dass die Antriebseinrichtung 24 und die Arbeitseinrichtung 22 vertikal übereinander angeordnet sind. Einer der Arbeitsköpfe 23 setzt ein Verschlusselement, wie etwa eine Dosierpumpe für ein Nasenspray, in die Produkteinheit 7 hinein. Der Kanal 42führt von einer Tragstruktur 60, die auf der Fördereinrichtung 10 abgestützt ist, zum Gehäuse 30, das die Antriebseinrichtung 24 umgibt und die Arbeitseinrichtung 22 abschirmt. Die Tragstruktur kann beispielsweise auch weitere Versorgungselemente der Be- und/oder Verarbeitungseinheit aufnehmen und der Einheit zur Verfügung stellen. Die Antriebseinrichtung 24 treibt mittels des Antriebsstrangs 25 den Arbeitskopf 23 an, so dass sich der Arbeitungskopf 23 heben und senken und die Produkteinheit 1 verschliessen kann. Dabei verhindert das Gehäuse 30 als Abschirmung der Arbeitseinrichtung 22, insbesondere der Produkteinheit 7 im Arbeitsbereich 26, eine Verunreinigung der Produkteinheit 7 durch sich von der Antriebseinrichtung 24 lösende Staubpartikel oder andere Partikel. Gleichzeitig bleiben die Arbeitseinrichtung 22, die Produkteinheit 7, die Betriebseinrichtung 50, der Kanal 42 und alle sonstigen Baueinheiten der Produktionseinrichtung unmittelbar zugänglich. Das Gehäuse 30 weist einen durch eine Abdeckung (nicht gezeigt) verschlossenen Zugang auf, durch den eine Wartung oder Einstellung des Antriebseinrichtung erfolgen kann.

Weiter weist die Produktionseinrichtung eine Steuereinrichtung zur Steuerung der Antriebseinrichtung, bzw. der Arbeitseinrichtung, sowie eine Sensorik mit wenigstens einem Sensor zur Messung einer Temperatur und/oder eines Drucks im Gehäuse 30 auf. Die Steuereinrichtung kann mittels einer Verkabelung durch den Kanal an die Antriebseinrichtung eingeschlossen sein. Gleichfalls können Sensoren der Sensorik über eine Verkabelung durch den Kanal an die Steuereinrichtung angeschlossen sein. Die Steuereinrichtung dient dazu, die Produktionseinrichtung automatisiert anzutreiben. Insbesondere können Produkteinheiten automatisch entlang der Fördereinrichtung 10 gefördert und automatisch von der Be- und/oder Verarbeitungseinheit bearbeitet werden. Im Falle einer negativen Rückmeldung der Sensorik mittels eines Statussignals bezüglich der Bedingungen im Gehäuse 30 kann die Steuereinrichtung auch die Antriebseinrichtung 24 automatisch anpassen.

Figur 4 zeigt beispielhaft eine Ausführungsform einer automatisierten Produktionslinie mit einer ersten Produktionseinrichtung 100 und einer zweiten Produktionseinrichtung 200 sowie einer Fördereinrichtung 10, entlang der Produkteinheiten 7 gefördert werden. Erfindungsgemäss kann die Produktionslinie weitere Produktionseinrichtungen aufweisen, die jedoch der Einfachheit halber nicht dargestellt sind. In diesem Beispiel ist die erste Produktionseinrichtung 100 als Befestigungseinrichtung mit einer Befestigungsarbeitseinrichtung 122 und einer Befestigungsantriebseinrichtung 124 vorgesehen. Die Befestigungsantriebseinrichtung 124 ist in einem Gehäuse 130 vorgesehen, das als Abschirmung zwischen der Befestigungsarbeitseinrichtung 122 und der Befestigungsantriebseinrichtung 124 vorgesehen ist. Die zweite Produktionseinrichtung 200 ist als Ergänzungseinrichtung zum Ergänzen weiterer Elemente der Produkteinheit 7 mit einer Ergänzungsarbeitseinrichtung 222 und einer Ergänzungsantriebseinrichtung 224 vorgesehen. Die Ergänzungsarbeitseinrichtung 222 platziert beispielsweise einen Messbecher an den Produkteinheiten 7. Die Verschlussantriebs-einrichtung 224 ist in einem Gehäuse 230 vorgesehen, das eine Abschirmung zwischen der Verschlussarbeitseinrichtung 222 und einer Verschlussantriebseinrichtung 224 bildet.

Die Produkteinheit 7 wird von der Fördereinrichtung 10 zunächst in einen Arbeitsbereich 226 transportiert, in dem die Kontrollarbeitseinrichtung 122 die Produkteinheit 7 kontrolliert. Die Kontrollarbeitseinrichtung 122 kann ein Feedback-Signal an eine Steuereinrichtung der Produktionslinie, bzw. der Produktionseinrichtung senden. Weiter fördert die Fördereinrichtung 10 die Produkteinheit 7 in einen Arbeitsbereich 226, um die Produkteinheit 7 zu verschliessen. Wiederum kann die Verschlussarbeitseinrichtung 222 ein Feedback-Signal an die Steuereinrichtung senden. Selbstverständlich können weitere Produktionseinrichtungen entlang der Fördereinrichtung vorgesehen werden. Dabei sind die Produkteinheiten durch die Gehäuse um die Antriebseinrichtungen vor Verunreinigungen durch die Antriebseinrichtungen geschützt, während die übrigen Bereiche, Betriebseinrichtungen und Bauteil der Produktionslinie flexibel zugänglich bleiben.

### Bezugszeichen

| | | | |
|---|---|---|---|
| 1 | Produkteinheit | 100 | erste Produktionseinrichtung |
| 7 | Produkteinheit | 122 | Befestigungsarbeitseinrichtung |
| 10 | Fördereinrichtung | 124 | Befestigungsantriebseinrichtung |
| 12 | Fördersegment | 126 | Kontrollarbeitsbereich |
| 14 | Umlenksegment | 130 | Gehäuse |
| 16 | Halteeinrichtung | 160 | Tragstruktur |
| 20 | Be- und/oder Verarbeitungseinheit | 200 | zweite Produktionseinrichtung |
| 22 | Arbeitseinrichtung | 222 | Ergänzungsarbeitseinrichtung |
| 23 | Arbeitskopf | 224 | Ergänzungsantriebseinrichtung |
| 24 | Antriebseinrichtung | 226 | Verschlussarbeitsbereich |
| 25 | Antriebsstrang | 230 | Gehäuse |
| 26 | Arbeitsbereich | 260 | Tragstruktur |
| 28 | Aufhängung | | |
| 30 | Gehäuse | | |
| 42 | Kanal | | |
| 50 | Betriebseinrichtung | | |
| 60 | Tragstruktur | | |
| 76 | Halteeinrichtung | | |

## Patentansprüche

1. Automatisierte Produktionseinrichtung mit wenigstens einer Fördereinrichtung (10) zum Fördern von Produkteinheiten (1) und wenigstens einer Be- und/oder Verarbeitungseinheit (20) zur Be- und/oder Verarbeitung von Produkteinheiten (1), wobei
- die Fördereinrichtung (10) durch einen Arbeitsbereich (26) der wenigstens einen Be- und/oder Verarbeitungseinheit (20) verläuft und wenigstens eine Halteeinrichtung (16) zum lösbaren Halten wenigstens einer Produkteinheit (1) aufweist, die entlang einer Förderrichtung beweglich an der Fördereinrichtung (10) vorgesehen sind, und
- die wenigstens eine Be- und/oder Verarbeitungseinheit (20) eine Arbeitseinrichtung (22) zur Be- und/oder Verarbeitung einer Produkteinheit (1) und eine Antriebseinrichtung (24) zum Antrieb der Arbeitseinrichtung (22) aufweist, **dadurch gekennzeichnet, dass**
- die Be- und/oder Verarbeitungseinheit (20) eine Abschirmung zumindest zwischen der Antriebseinrichtung (24) und der Arbeitseinrichtung (22) aufweist, welche die Antriebseinrichtung (24) von der Arbeitseinrichtung (22) trennt.

2. Automatisierte Produktionseinrichtung nach Anspruch 1, **dadurch gekennzeichnet, dass** die Antriebseinrichtung (24) beabstandet zur Arbeitseinrichtung (22) und vertikal über der Arbeitseinrichtung (22), bzw. dem Arbeitsbereich (26) angeordnet ist.

3. Automatisierte Produktionseinrichtung nach Anspruch 1 oder 2, **dadurch gekennzeichnet, dass** die Abschirmung die Antriebseinrichtung (24) zumindest Grösstenteils umschliesst.

4. Automatisierte Produktionseinrichtung nach einem der vorhergehenden Ansprüche, **dadurch gekennzeichnet, dass** die Abschirmung als Gehäuse (30) ausgebildet ist, das die Antriebseinrichtung (24) an allen Seiten umgibt.

5. Automatisierte Produktionseinrichtung nach einem der vorhergehenden Ansprüche, **dadurch gekennzeichnet, dass** eine Pumpeneinrichtung zur Erzeugung eines Unterdrucks um die Antriebseinrichtung (24) vorgesehen ist, insbesondere an das Gehäuse (30) angeschlossen ist.

6. Automatisierte Produktionseinrichtung nach einem der vorhergehenden Ansprüche 4 oder 5, **dadurch gekennzeichnet, dass** das Gehäuse (30) einen verschliessbaren Zugang aufweist.

7. Automatisierte Produktionseinrichtung nach einem der vorhergehenden Ansprüche 4 bis 6, **dadurch gekennzeichnet, dass** ein elektrischer Anschluss zur elektrischen Versorgung der Antriebseinrichtung (24) am Gehäuse (30) vorgesehen ist.

8. Automatisierte Produktionseinrichtung nach einem der vorhergehenden Ansprüche 4 bis 7, **dadurch gekennzeichnet, dass** eine Steuereinrichtung zur automatischen Steuerung der Antriebseinrichtung (24) in das Gehäuse hineinführt.

9. Automatisierte Produktionseinrichtung nach einem der vorhergehenden Ansprüche 4 bis 8, **dadurch gekennzeichnet, dass** eine Sensorik mit wenigstens einem Sensor zur Messung einer Temperatur und/oder eines Drucks im Gehäuse (30) vorgesehen ist.

10. Automatisierte Produktionslinie mit mehreren Produktionseinrichtungen nach Anspruch 1, wobei die Fördereinrichtungen der mehreren Produktionseinrichtungen als gemeinsame Fördereinrichtung (10) vorgesehen sind.

11. Automatisierte Produktionslinie nach Anspruch 10, **dadurch gekennzeichnet, dass** jede Produktionseinrichtung eine unabhängige Abschirmung, insbesondere ein unabhängiges Gehäuse (130; 230), zumindest für die zugehörige Antriebseinrichtung (124; 224) aufweist.

12. Automatisierte Produktionslinie nach Anspruch 10 oder 11, **dadurch gekennzeichnet, dass** eine Pumpeneinrichtung gemeinsam für mehrere Gehäuse (130, 230) von mehreren Be- und/oder Verarbeitungseinheit von mehreren Produktionseinrichtungen vorgesehen ist.

13. Automatisierte Produktionslinie nach einem der Ansprüche 10 bis 12, **dadurch gekennzeichnet, dass** eine Steuereinheit vorgesehen ist, welche die Fördereinrichtung (10) in Abhängigkeit von Bedingungen in wenigstens einem der Gehäuse (130; 230) von wenigstens einer Be- und/oder Verarbeitungseinheit steuert.
